# EUROPÄISCHE PATENTSCHRIFT

(11) **EP 0 159 616 B1**
(45) Veröffentlichungstag und Bekanntmachung des Hinweises auf die Patenterteilung: **15.03.1989**
(21) Anmeldenummer: 85104312.5
(22) Anmeldetag: 10.04.1985
(51) Int. Cl.: H01H 43/10

(54) **Programmsteuergerät, insbesondere für Hausgeräte**
Programme-switching apparatus, particularly for household appliances
Appareil commutateur à programme en particulier pour appareils ménagers

(30) Priorität: 12.04.1984 DE 3413858
(43) Veröffentlichungstag der Anmeldung: 30.10.1985
(73) Patentinhaber: SIEMENS AKTIENGESELLSCHAFT, 80333 München (DE)
(72) Erfinder: Breitkopf, Manfred, D-8451 Kümmersbruck (DE); Schumacher, Hartmut, Dipl.-Ing. (FH), D-8451 Ebermannsdorf (DE); Meinke, Martin, D-8450 Amberg (DE)

(56) Entgegenhaltungen:
- Ap-p-li ed Phy
- DE-B- 2 510 816
- DE-B- 2 946 994
- FR-A- 2 162 073
- FR-A- 2 446 008
- IE-E-E Jou rna

## Beschreibung

Die Erfindung bezieht sich auf ein Programmsteuergerät, insbesondere für Hausgeräte, das hohlzylinderförmige Trommeln aufweist, von denen zwei mit einem, einen motorisch angetriebenen Exzenter mit einer daran anliegenden Schwinge mit federflasteten Transportstößeln aufweisenden, Transportwerk angetrieben sind, wobei eine erste Kontaktsätze betätigende Trommel als programmbestimmende Nockentrommel ausgebildet ist, und eine zweite Trommel derart ausgebildet ist, daß sie den Durchgriff eines Transportstößels zum Weitertransport der Nockentrommel zuläßt, ferner eine dritte Trommel ebenfalls Kontaktsätze betätigende Nocken aufweist.

Bei einer bekannten Anordnung der obengenannten Art (DE-AS 25 10 816) sind die Schrittzeiten vom schrittweisen Transport der Trommeln abhängig, was durch den Schrittzyklus bedingt ist.

Bei einem weiterhin bekannten Programmsteuergerät (DE-OS 2 159 702) besitzt das Programmsteuergerät zwei Nockentrommeln, von denen die erste die programmbestimmenden Kontakte und die zweite die zeitabhängigen Kontakte des Kontaktsatzes betätigt. Die zweite Nockentrommel beinhaltet somit auch die Reversierkontakte zum Umsteuern der Drehrichtung des Antriebes, beispielsweise der Waschmaschine. Beide Nockentrommeln werden hier von in einer Schwinge federbelastet geführten Transportklinken über einen Exzenter angetrieben. Da die Reversierkontakte und die Schrittzeiten hier gemeinsam von der zweiten Nockentrommel gesteuert werden, ist die maximale Schrittzeit an der ersten Nockentrommel von dem geforderten Reversierzyklus abhängig. Bei einer programmtechnisch gewählten Schrittzeit der ersten Nockentrommel von 5 Minuten ergibt sich, bedingt durch den in 60 Schaltschritten umlaufenden Zeitgeber alle 5 sec. ein Zeitgeberschritt (300 sec. : 60 = 5 sec.). Die erreichbaren Reversierzyklen können demnach nur ein Vielfaches eines Zeitgeberschrittes sein, z.B. 15 sec. Ein, 5 sec. Pause. Um bessere Waschergebnisse zu erzielen, sind kürzere Einschaltzeiten und Reversierpausen wünschenswert, beispielsweise 3 sec. Ein, 2 sec. Pause.

Der Erfindung liegt daher die Aufgabe zugrunde, eine Anordnung der obengenannten Art dahingehend zu verbessern, daß eine möglichst weitreichende Anpassung der Schrittzeiten ohne erheblichen Aufwand erreicht werden kann. Die Aufgabe wird auf einfache Weise dadurch gelöst, daß die dritte Trommel als Reversiernockentrommel ausgebildet kontinuierlich vom Motor über ein Getriebe angetrieben ist und die zweite Trommel als hiervon getrennter Zeitgeberring ausgebildet ist, in dessen Verzahnung einer der Transportstößel eingreifen oder zum Weitertransport der ersten Nockentrommel durch die Verzahnung durchgreifen kann. Hierzu ist es vorteilhaft, wenn die dritte Trommel auf der ersten drehbar gelagert ist. Der Raumbedarf kann verringert werden, wenn der Zeitgeberring im Inneren der ersten Nockentrommel geführt ist. Eine Führung des Zeitgeberringes ohne erheblichen Aufwand ergibt sich, wenn der Zeitgeberring an seiner Innenseite auf, auf Tragstege des Motors aufgebrachten, den Ring zur axialen Sicherung im Querschnitt U-förmig umgreifenden, Kunststofführungsteilen geführt ist. Um die Zuordnung von Zeitgeberring und Reversiertrommel in allen Fällen sicherzustellen ist es vorteilhaft, wenn an eines der Führungsteile ein in die Verzahnung des Zeitgeberringes eingreifender Rastarm angeformt ist, bzw. wenn dem Zeitgeberring eine Rückdrehsperre zugeordnet ist. Einen optimalen Zahneingriff zwischen der Verzahnung der Reversiertrommel und dem Antriebszahnrad ergibt sich, wenn die dritte Trommel über eine Bügelfeder in Richtung Tragplatte des Programmsteuergerätes vorgespannt ist.

Anhand der Zeichnung wird ein Ausführungsbeispiel gemäß der Erfindung beschrieben.

Es zeigen :
FIG 1 eine Seitenansicht des Programmsteuergerätes gemäß der Erfindung, zum Teil im Schnitt und
FIG 2 einen Querschnitt durch ein Programmsteuergerät nach FIG 1.

Das in der Zeichnung dargestellte Programmsteuergerät besteht aus dem Kontaktsatz 1, dessen Kontakte über Kontakthebel 2 abhängig von einer ersten Nockentrommel 3 mit programmbestimmenden Kontakten und einer dritten Trommel 4 als Reversiernockentrommel mit Reversierkontakten in Wirkverbindung stehen. Eine weitere hohlzylinder förmige Trommel ist als Zeitgeberring 5 an der Innenwandung der Nockentrommel 3, die auch die Verzahnung 7 zum Transport der Nockentrommel enthält, drehbar geführt. Gegen axiales Verschieben ist der Zeitgeberring 5 durch mindestens ein U-förmig ausgebildetes Kunststofführungsteil 8 gesichert, das seinerseits über Rastarme 9 auf Halterungsstege 10 für den Antriebsmotor 11 des Programmsteuergerätes geschnappt ist. Eines dieser Kunststofführungsteile besitzt einen Rastarm 12, der in die Verzahnung 13 eingreift und als Rückdrehsperre für den Zeitgeberring 5 dient. Die dritte Trommel 4, die die Reversiernocken 14 enthält, ist an einer Au- ßenwandungsfläche 15 der ersten Nockentrommel 3 in radialer Richtung geführt. Die axiale Führung übernimmt eine Drahtfeder 16. Das Bügelteil 17 der Drahtfeder 16 überragt einen der Nockenkränze 14. Die freien Arme 18 sind in eine Aussparung 19 einer Grundplatte 20 eingeschoben. Eine Seitenwandung 21 hält die Bügelfeder in der eingeschobenen Lage. Dem Antrieb des Programmsteuergerätes dient ein Motor 11, der über ein axial und radial gefedertes Motorzahnrad 22 ein Zahnrad 23, das mit einer Rückdrehsperre 24 versehen ist, und die weiteren Zahnräder 25 und 26 antreibt. Von dem aus drei Verzahnungsringen bestehenden Zahnrad 26 greift ein Verzahnungsring in das Exzenterzahnrad 27 ein. Dieses betätigt in bekannter Weise eine Schwinge 28 mit federbelasteten Transportstösseln 29, die in die Verzahnungen des Zeitgeberringes 5 bzw. durch Durchbrechungen 30 des Zeitgeberringes 5 in die Verzahnungen 7 der ersten Nockentrommel 3 eingreifen. Je nach entsprechenden Bedürfnissen kann eine größere Anzahl von Trensportstößeln in der Schwinge vorgesehen werden. Durch die Transportstößel wird der Zeitgeberring bzw. die Programmtrommel schrittweise in Drehrichtung transportiert. Die dritte Trommel 4 wird vom Zahnrad 26, das aus drei Verzahnungsringen besteht, über das Zahnrad 31 kontinuierlich über die Innenverzahnung 32 angetrieben. Da es sich um den gleichen Antrieb handelt und das Zahnrad 26 sowohl in das Zahnrad 27 als auch in das Zahnrad 31 eingreift, ist eine feste Zuordnung für den Antrieb der Trommel 4 und den Antrieb der Nockentrommel 3 und den Zeitgeberring 5 gegeben.

Die als Reversiernockentrommel dienende Trommel 4 für die Reversierkontakte ist vom Zeitgeberring 5, der keine Nocken aufweist, vollständig getrennt. Die Umlaufzeiten der Reversiertrommel und des Zeitgeberringes stehen wegen der Zuordnung der Reversierkontakte bei der Schrittausführung der Nockentrommel in einem ganzzahligen Verhältnis zueinander. Beispielsweise läuft die Reversiernockentrommel in zwei Minuten einmal und der Zeitgeberring in 12 Minuten einmal um, d.h. sie stehen in einem Verhältnis 1 :6. Hierdurch ist es möglich, auf einfache Art und Weise das Verhältnis von größter Schrittzeit an der ersten Nockentrommel und kleinster Reversierzeit von zuvor 300"/5' = 60/1 auf z.B. 720"/2" = 360/1 anzuheben.

Kurze, frei wählbare Reversierzeiten können zusammen mit langen Schrittzeiten an der ersten Nockentrommel ohne zusätzliche Zeitdehnmechanismen realisiert werden.

## Patentansprüche

1. Programmsteuergerät, insbesondere für Hausgeräte, das hohlzylinderförmige Trommeln (3, 4, 5) aufweist, von denen zwei mit einem, einen motorisch angetriebenen Exzenter mit einer daran anliegenden Schwinge (28) mit federbelasteten Transportstößeln (29) aufweisenden, Transportwerk angetrieben sind, wobei eine erste Kontaktsätze betätigende Trommel (3) als programmbestimmende Nockentrommel ausgebildet ist und eine zweite Trommel (5) derart ausgebildet ist, daß sie den Durchgriff eines Transportstößels (29) zum Weitertransport der Nockentrommel (3) zuläßt, ferner eine dritte Trommel (4) ebenfalls Kontaktsätze betätigende Nocken aufweist, dadurch gekennzeichnet, daß die dritte Trommel (4) als Reversiernockentrommel ausgebildet kontinuierlich vom Motor (11) über ein Getriebe angetrieben ist und die zweite Trommel als hiervon getrennter Zeitgeberring (5) ausgebildet ist, in dessen Verzahnung einer der Transportstößel (29) eingreifen oder zum Weitertransport der ersten Nockentrommel (3) durch die Verzahnung durchgreifen kann.

2. Programmsteuergerät nach Anspruch 1, dadurch gekennzeichnet, daß die dritte Trommel (4) auf der ersten (3) drehbar gelagert ist.

3. Programmsteuergerät nach Anspruch 1 oder 2, dadurch gekennzeichnet, daß der Zeitgeberring (5) im Inneren der ersten Nockentrommel (3) geführt ist.

4. Programmsteuergerät nach Anspruch 3, dadurch gekennzeichnet, daß der Zeitgeberring (5) an seiner Innenseite auf, auf Tragstege (10) des Motors (11) aufgebrachten, den Ring (5) zur axialen Sicherung im Querschnitt U-förmig umgreifenden, Kunststofführungsteilen (8) geführt ist.

5. Programmsteuergerät nach Anspruch 4, dadurch gekennzeichnet, daß an eines der Führungsteile (8) ein in die Verzahnung (13) des Zeitgeberringes (5) eingreifender Rastarm (9) angeformt ist.

6. Programmsteuergerät nach einem der vorhergehenden Ansprüche, dadurch gekennzeichnet, daß die dritte Trommel (4) über eine Bügelfeder (16) in Richtung Tragplatte (20) des Programmsteuergerätes vorgespannt ist.

7. Programmsteuergerät nach einem der vorhergehenden Ansprüche, dadurch gekennzeichnet, daß dem Zeitgeberring (5) eine Rückdrehsperre (24) zugeordnet ist.

## Claims

1. Program-control apparatus, more particularly for household appliances, having hollow- cylinder-shaped drums (3, 4, 5), two of which are driven by a transport mechanism which has a motor-driven eccentric with, resting against it, a rocker (28), with spring-loaded transport plungers (29), whereby a first drum (3), which actuates sets of contacts, is developed as a program-determining cam drum and a second drum (5) is developed such that is permits the through-passage of a transport plunger (29) for the purpose of transporting the cam drum (3) on and, furthermore, a third drum (4) likewise having cams which actuate sets of contacts, characterised in that the third drum (4), developed as a reversing cam drum, is driven continuously by the motor (11) by way of a gear unit and the second drum is developed as a timer ring (5) which is separate herefrom and into the teeth of whick one of the transport plungers (29) can engage or for the purpose of transporting the first cam drum (3) on said plunger can pass through the teeth.

2. Program-control apparatus according to claim 1, characterised in that the third drum (4) is rotatably mounted on the first (3).

3. Program-control apparatus according to claim 1 or 2, characterised in that the timer ring (5) is guided inside the first cam drum (3).

4. Program-control apparatus according to claim 3, characterised in that the timer ring (5) is guided on its inside on plastic guide portions (8) which are provided on support cross-pieces (10) of the motor (11) and encompass the ring (5) in a U-shaped manner, in cross section, for the purpose of axial securement.

5. Program-control apparatus according to claim 4, characterised in that a stop arm (9), which engages into the teeth (13) of the timer ring (5), is preformed on one of the guide portions (8).

6. Program-control apparatus according to one of the preceding claims, characterised in that the third drum (4) is pre-tensioned by way of a spring clip (16) in the direction of the support plate (20) of the program-control apparatus.

7. Program-control apparatus according to one of the preceding claims, characterised in that a reverse running stop (24) is associated with the timer ring (5).

## Revendications

1. Appareil de commande à programme, notamment pour appareils ménagers, qui comporte des tambours en forme de cylindres creux (3, 4, 5), dont deux sont entraînés par un mécanisme d'entraînement comportant un excentrique entraîné par un moteur et auquel est raccordée une bielle oscillante (28) comportant des coulisseaux d'entraînement (29) chargés par des ressorts, et dans lequel un tambour (3) actionnant des premiers jeux de contacts est réalisé sous la forme d'un tambour à cames déterminant le programme, et un second tambour (5) est agencé de telle sorte qu'il peut être traversé par un coulisseau d'entraînement (29) en vue de la poursuite de l'entraînement du tambour à cames (3) et, en outre, un troisième tambour (4) comporte également des cames actionnant des jeux de contact, caractérisé par le fait que le troisième tambour (4) est entraîné de façon continue, en tant que tambour à cames d'inversion de marche, par le moteur (11), par l'intermédiaire d'une transmission, et que le second tambour est réalisé sous la forme d'une bague formant minuterie (5) séparée du tambour précédent, l'un des coulisseaux d'entraînement (29) pouvant s'engager dans la denture de cette bague ou bien traverser cette denture pour la poursuite de l'entraînement du premier tambour à cames (3).

2. Appareil de commande suivant la revendication 1, caractérisé par le fait que le troisième tambour (4) est monté de manière à pouvoir tourner sur le premier tambour (3).

3. Appareil de commande à programme suivant la revendication 1 ou 2, caractérisé par le fait que la bague formant minuterie (5) est guidée à l'intérieur du premier tambour à came (3).

4. Appareil de commande à programme suivant la revendication 3, caractérisé par le fait que la bague formant minuterie (5) est guidée au niveau de sa face inférieure sur des éléments de guidage en matière plastique (8) disposés sur des barrettes de support (10) du moteur (11) et entourant la bague (5) à la manière d'un U en coupe transversale, afin d'en réaliser le blocage axial.

5. Appareil de commande à programme suivant la revendication 4, caractérisé par le fait qu'un bras d'encliquetage (9) s'engageant dans la denture (13) de la bague formant minuterie (5) est formé par façonnage sur l'un des éléments de guidage (8).

6. Appareil de commande à programme suivant l'une des revendications précédentes, caractérisé par le fait que le troisième tambour (4) est précontraint, par l'intermédiaire d'un ressort en forme d'étrier (16), en direction de la plaque de support (20) de l'appareil de commande à programme.

7. Appareil de commande à programme suivant l'une des revendications précédentes, caractérisé par le fait qu'un dispositif de blocage anti-retour en rotation (24) est associé à la bague formant minuterie (5).
